# EUROPÄISCHE PATENTSCHRIFT

(11) **EP 2 723 671 B1**
(45) Veröffentlichungstag und Bekanntmachung des Hinweises auf die Patenterteilung: **15.10.2014**
(21) Anmeldenummer: 13753095.2
(22) Anmeldetag: 14.08.2013
(51) Int. Cl.: B66F 7/06

(54) **SCHERENHUBTISCH**
SCISSOR-TYPE LIFTING TABLE
TABLE ÉLÉVATRICE À CISEAUX

(30) Priorität: 01.09.2012 DE 202012008386 U
(43) Veröffentlichungstag der Anmeldung: 30.04.2014
(73) Patentinhaber: Mohr, Christoph, 33607 Bielefeld (DE)
(72) Erfinder: Mohr, Christoph, 33607 Bielefeld (DE)
(74) Vertreter: Schober, Mirko
(86) Internationale Anmeldenummer: PCT/EP2013/002461
(87) Internationale Veröffentlichungsnummer: WO 2014/032776

(56) Entgegenhaltungen:
- EP-A2- 0 439 291
- DE-A1- 3 527 324
- DE-U1-202006 012 777
- FR-A1- 2 961 799
- JP-A- 2004 262 569

## Beschreibung

### TECHNISCHES GEBIET

Die Erfindung betrifft einen Scherenhubtisch nach dem Oberbegriff des Anspruchs 1.

### STAND DER TECHNIK

Derartige Scherenhubtische sind bereits bekannt. Bei derartigen Scherenhubtischen sind die Scheren in der Regel aus zwei Scherenblattpaaren gebildet, die beabstandet voneinander durch geeignete Querverstrebungen miteinander verbunden sind. Die einzelnen Scherenblattpaare weisen jeweils zwei Scherenblätter auf, die durch ein Mittenlager gegeneinander verdrehbar miteinander verbunden sind. Dabei befindet sich das Mittenlager etwa auf der Hälfte der Länge der Scherenblätter.

Nach dem Stand der Technik haben sich für das Mittenlager insbesondere Gelenklager und selbstschmierende Gleitlager, insbesondere sogenannte DU-Buchsen, bewährt.

Gemäß dem Stand der Technik werden in die Scherenblätter Bohrungen eingebracht, die derart ausgeführt werden, dass sie einen geeigneten Lagersitz für das zu verwendende Lager bilden.

Dabei müssen die Bohrungen nicht nur hinsichtlich ihrer Größe, sondern auch hinsichtlich ihrer Ausführung, beispielsweise der Oberflächenbeschaffenheit, derart gestaltet sein, dass sie als Lagersitz für das zu verwendende Lager geeignet sind. Da es sich bei derartigen Scherenhubtischen in der Regel um Einzelanfertigungen handelt, die nach Kundenwunsch spezifiziert werden, bedeutet dies einen hohen Fertigungsaufwand. Weiterhin ist ein nachträglicher Austausch der Lager, beispielsweise bei Reparatur- oder Wartungsarbeiten, schwierig, wenn beispielsweise Lageraußenringe in die Lagersitze eingepresst sind. Auch wird bei einem Lagerschaden zumeist die Schere so stark beschädigt, dass hier ein erheblicher Reparaturaufwand oder eventuell auch der Tausch der gesamten Innenschere erforderlich ist. Ein Wechsel auf einen anderen Lagertyp oder eine andere Lagerbaugröße kann ebenfalls nicht in einfacher Weise realisiert werden.

Aus DE 20 2006 012 777 U1 ist eine Hubvorrichtung nach dem Oberbegriff von Anspruch 1 bekannt, bei welcher das Scherenmittenlager auswechselbar gestaltet ist. Der Wechsel ist jedoch beschwerlich, weil dazu der Hubtisch wenigstens teilweise zerlegt werden muss. Dieser Vorgang nimmt viel Zeit in Anspruch.

### DIE ERFINDUNG

Die Erfindung hat daher zur Aufgabe, einen Scherenhubtisch zu schaffen, bei dem Fertigung, Montage und Demontage der Scherenblattpaare und deren Mittenlager in einfacherer und kostengünstigerer Weise möglich sind.

Die Aufgabe wird gelöst durch einen Scherenhubtisch nach Anspruch 1 und ein Baukastensystem für einen solchen Scherenhubtisch nach Anspruch 10. Die Unteransprüche betreffen vorteilhafte Ausführungsformen.

Erfindungsgemäß wird die Aufgabe dadurch gelöst, dass wenigstens ein Scherenblatt eines Scherenblattpaares ein mit dem Scherenblatt lösbar verbundenes Lageraufnahmeelement zur Aufnahme eines Mittenlagers aufweist. Zum Wechsel des Mittenlagers ist eine Entlastungseinrichtung zur Entlastung des Mittenlagers vorgesehen.

Das Lageraufnahmeelement, das vorzugsweise in eine passende Ausnehmung, die beispielsweise als Bohrung ausgeführt sein kann, des Scherenblattes aufgenommen ist, ist aufgrund seiner lösbaren Verbindung mit dem Scherenblatt leicht montier- bzw. demontierbar. Der Vorteil derartiger, mit dem Scherenblatt lösbar verbundener Lageraufnahmeelemente besteht darin, dass bei der Fertigung der Scherenblätter kein Lagersitz im Scherenblatt angefertigt werden muss, sondern lediglich für eine Verbindbarkeit des Scherenblattes mit dem Lageraufnahmeelement gesorgt werden muss. Ist hierfür eine Ausnehmung zu fertigen, welche das Lageraufnahmeelement im Innern des Scherenblatts aufnimmt, so kann das Lager innerhalb des Scherenblattes, d.h. in der gleichen Position vorgesehen werden, in der es sich auch bei einem konventionellen Scherenblatt befinden würde, d.h. es wird kein zusätzlicher Bauraum in die Breite des Scherenblattpaares benötigt.

Das Lageraufnahmeelement weist erfindungsgemäß zwei wesentliche Merkmale auf. Zum einen ist es derart gestaltet, dass es mit dem Scherenblatt lösbar verbunden werden kann, wofür es vorteilhafterweise einen Verbindungsbereich, beispielsweise einen Flansch aufweist. Weiterhin muss es in seiner Außenkontur derart gestaltet sein, dass es mit dem Scherenblatt verbindbar ist.

Das Lageraufnahmeelement ist derart gestaltet, dass es zur Aufnahme des vorgesehenen Lagers geeignet ist, d.h. es weist einen Aufnahmebereich, beispielsweise eine Bohrung für ein zu verwendendes Lager auf, der so gestaltet ist, dass er für den verwendeten Lagertyp einen geeigneten Lagersitz darstellt.

Dies kann auch im Falle einer Gelenklagerung eine Aufnahme für einen Bolzen sein, der vorzugsweise verdrehsicher aufgenommen wird und im Gelenklager des anderen Scherenblatts des Scherenblattpaares drehbar gelagert ist. Der Vorteil, der hierdurch realisiert wird, ist, dass während die großformatigen Scherenblätter lediglich mit einer für die Lageraufnahmeelemente geeigneten Schnittstelle, die vorzugsweise für alle Typen von Lageraufnahmeelementen gleich gestaltet ist, versehen werden müssen, die Lagersitze, an die unter Umständen hohe Toleranzanforderungen bestehen, in verhältnismäßig kleinen, gut handhabbaren Teilen gefertigt werden. Da die Lager auch lediglich in die Lageraufnahmeelemente eingebracht, beispielsweise verpresst sind, lässt sich nun in vorteilhafter Weise das Lageraufnahmeelement gemeinsam mit dem Lager austauschen, was aufgrund der lösbaren Verbindung in einfacher Weise in der Regel vor Ort und im günstigsten Fall sogar ohne Ausbau der Scherenblätter aus dem Scherenhubtisch erfolgen kann.

Erfindungsgemäß kann daher ein Baukastensystem für den Einbau bzw. Austausch von Mittenlagern in Scherenhubtischen bereit gestellt werden. Die Idee des Baukastensystems beruht darauf, dass die Scherenblätter in ihren durch Mittenlager miteinander zu verbindenden Bereichen Verbindungsmittel, insbesondere Ausnehmungen aufweisen. Weiterhin ist eine Mehrzahl verschiedener Typen Lageraufnahmeelemente verfügbar und wahlweise mit den Scherenblättern verbindbar. Die verschiedenen Typen Lageraufnahmeelemente weisen verschiedene, jeweils für das im Lager aufzunehmende jeweilige Mittenlager passende Innenkonturen auf. Dieses erfindungsgemäße Baukastensystem ermöglicht es, in einfacher Weise verschiedene Mittenlager und Scherenblätterkombinationen miteinander zu kombinieren.

Weiterhin können Mittenlager in einfacher Weise gegeneinander ausgetauscht werden, beispielsweise wenn sich die Auslegung eines Mittenlagers nachträglich als fehlerhaft erweist, ein Lager verschlissen und ein baugleiches Lager nicht mehr verfügbar ist. Jedenfalls ist gegenüber herkömmlichen Lagerungen der Austausch eines Lagers auch gegen ein identisches Lager vor Ort in erheblicher Weise vereinfacht.

### KURZBESCHREIBUNG DER ZEICHNUNGSABBILDUNGEN

Die Erfindung wird im Folgenden anhand der Figuren 1 bis 4 schematisch näher erläutert.
- Figur 1: - zeigt eine schematische Darstellung eines beispielhaften erfindungsgemäßen Scherenhubtisches,
- Figur 2: - zeigt schematisch eine beispielhafte Darstellung einer Schere eines beispielhaften erfindungsgemäßen Hubtisches,
- Figur 3: - zeigt schematisch eine Explosionsdarstellung der Verbindung zweier Scherenblätter durch das Mittenlager bei einem beispielhaften erfindungsgemäßen Scherenhubtisch,
- Figur 4: - zeigt eine ähnliche beispielhafte schematische Darstellung wie Figur 3 unter Verwendung eines anderen Mittenlagertyps.

### BESTER WEG ZUR AUSFÜHRUNG DER ERFINDUNG

Bei dem beispielhaften erfindungsgemäßen Scherenhubtisch sind jeweils zwei Scherenblätter 3 mit einem Mittenlager 2, welches in Lageraufnahmeelemente 4 aufgenommen ist, zu Scherenblattpaaren verbunden. Die beiden Scherenblattpaare sind durch Querverstrebungselemente 14 zu einer Schere 1 verbunden.

Die Scherenblätter 3 weisen mit den Lageraufnahmeelementen 4 kompatible Verbindungsmittel 5 in Form von Ausnehmungen auf, in die die Lageraufnahmeelemente 4 eingesetzt werden. Ein im gezeigten Beispiel als Flansch ausgeführter Verbindungsbereich 6 der Lageraufnahmeelemente 4 dient zur lösbaren, verdrehsicheren Befestigung der Lageraufnahmeelemente 4 in den Scherenblättern 3.

Die beispielhaften Scherenhubtische können, um den Austausch der Lageraufnahmeelemente weiter zu vereinfachen, auch über eine Entlastungseinrichtung 13 verfügen, die dazu dient, die Schere in einer bestimmten Hubtischposition derart zu fixieren, dass das Mittenlager lastfrei wird und so im idealen Fall ohne jede weitere Demontagemaßnahme aus dem Scherenhubtisch ausgebaut werden kann.

In der einfachsten Ausführungsform können diese Entlastungseinrichtungen 13 in Form von Bohrungen ausgestaltet sein, die sich in den Scherenblättern 3 befinden und so gestaltet sind, dass sie sich in der für die Demontage gewünschten Position des Scherenhubtisches derart überdecken, dass ein Fixierelement, beispielsweise ein Steckbolzen, hindurch gesteckt und so die sonst vom Mittenlager aufzunehmenden Lasten von dem Steckbolzen aufgenommen werden können.

Bei der beispielhaften Ausführungsform gemäß Figur 3 wird als Lager ein Gelenklager 11 verwendet. Dementsprechend ist eines der Lageraufnahmeelemente 4 mit einem Lagersitz 10 für den Außenring des Gelenklagers 11 versehen.

Das Lageraufnahmeelement 4 im anderen Scherenblatt 3 des Scherenblattpaares weist eine Aufnahme für einen Bolzen 12 mit einer Verdrehsicherung 15 auf. Der Bolzen 12 ist im gezeigten Beispiel die Welle des Gelenklagers 11 und dementsprechend als geeigneter Lagersitz ausgeführt, im gezeigten Beispiel mit Sprengringsicherung.

Figur 4 zeigt eine weitere beispielhafte Ausführungsform, bei der beide Scherenblätter 3 des gezeigten Scherenblattpaares mit Lageraufnahmeelementen 4 verbunden sind. Im gezeigten Beispiel nehmen beide Lageraufnahmeelemente 4 Lagerbuchsen 8 mit einer gemeinsamen Welle 9 auf. Jede der beiden Lagerbuchsen 8 bildet ein Gleitlager mit der Welle 9. In vorteilhafter Weise kann dieses Lager als selbstschmierendes Lager, beispielsweise als DU-Lager ausgeführt sein.

In den gezeigten Beispielen dienen zur lösbaren Verbindung der Lageraufnahmeelemente 4 mit den Scherenblättern 3 Schrauben als lösbare Befestigungselemente, welche durch die als Flansche 6 ausgeführten Verbindungsbereiche der Lageraufnahmeelemente 4 in dafür vorgesehene Bohrungen 16 der Scherenblätter 3 eingeschraubt werden.

## Patentansprüche

1. Scherenhubtisch, eine Schere (1), durch Mittenlager (2) zu Scherenblattpaaren verbundene Scherenblätter (3) aufweisend, wobei wenigstens ein Scherenblatt (3) eines Scherenblattpaares ein mit dem Scherenblatt (3) lösbar verbundenes Lageraufnahmeelement (4) zur Aufnahme des Mittenlagers (2) aufweist,
**dadurch gekennzeichnet,**
**dass** der Scherenhubtisch eine Entlastungseinrichtung (13) zur Entlastung des Scherenmittenlagers (2) aufweist.

2. Scherenhubtisch nach Anspruch 1,
**dadurch gekennzeichnet,**
**dass** das Lageraufnahmeelement (4) in eine passende Ausnehmung (5), insbesondere Bohrung, des Scherenblattes (3) aufgenommen ist.

3. Scherenhubtisch nach Anspruch 1 oder 2,
**dadurch gekennzeichnet,**
**dass** das Lageraufnahmeelement (4) einen Verbindungsbereich (6), insbesondere einen Flansch, aufweist.

4. Scherenhubtisch nach einem der vorigen Ansprüche,
**dadurch gekennzeichnet,**
**dass** das Lageraufnahmeelement (4), vorzugsweise dessen Verbindungsbereich (6), mit dem Scherenblatt (3) durch lösbare Befestigungselemente verbunden, vorzugsweise verschraubt, ist.

5. Scherenhubtisch nach einem der vorigen Ansprüche,
**dadurch gekennzeichnet,**
**dass** das Lageraufnahmeelement (4) einen Lagersitz (7) für die Lagerbuchse (8) eines Gleitlagers, insbesondere DU-Lagers, aufweist.

6. Scherenhubtisch nach Anspruch 5,
**dadurch gekennzeichnet,**
**dass** beide Scherenblätter (3) eines Scherenblattpaares Lageraufnahmeelemente (4) aufweisen, wobei innerhalb der Lageraufnahmeelemente (4) jeweils eine Lagerbuchse (8) eines Gleitlagers, insbesondere DU Lagers, mit einer gemeinsamen Welle (9) aufgenommen ist.

7. Scherenhubtisch nach einem der Ansprüche 1 bis 4,
**dadurch gekennzeichnet,**
**dass** das Lageraufnahmeelement (4) einen Lagersitz (10) für den Außenring eines Gelenklagers aufweist.

8. Scherenhubtisch nach Anspruch 7,
**dadurch gekennzeichnet,**
**dass** ein Scherenblatt (3) eines Scherenblattpaares ein für die, vorzugsweise verdrehsichere, Aufnahme eines Bolzens (12), modifiziertes Lageraufnahmeelement (4) aufweist.

9. Scherenhubtisch nach einem der vorigen Ansprüche,
**dadurch gekennzeichnet,**
**dass** die Entlastungseinrichtung (13) Aufnahmen, insbesondere Bohrungen, für ein Blockierelement, insbesondere einen Steckbolzen, aufweist.

10. Baukastensystem für den Einbau und/oder den Austausch von Mittenlagern (2) in Scherenhubtische nach einem der vorigen Ansprüche,
**dadurch gekennzeichnet,**
**dass** Scherenblätter (3) in ihren durch Mittenlager (2) miteinander zu verbindenden Bereichen Verbindungsmittel (5), insbesondere Ausnehmungen, aufweisen, wobei eine Mehrzahl verschiedener Typen Lageraufnahmeelemente (4) verfügbar und wahlweise mit den Scherenblättern (3) verbindbar ist, wobei die verschiedenen Typen Lageraufnahmeelemente (4) verschiedene, jeweils für das jeweilige im Lageraufnahmeelement (4) aufzunehmende Mittenlager passende, Innenkonturen (7, 10) aufweisen.

## Claims

1. Scissors-type lifting table, scissors-type support (1), having scissors-type blades (3) connected into pairs of scissor blades by a central bearing (2), wherein at least one scissor blade (3) of one pair of scissor blades has a bearing receiving element (4) detachably connected to the scissor blade (3) for receiving the central bearing (2),
**characterised in**
**that** the scissors-type lifting table has a release device (13) for releasing the scissors central bearing (2).

2. Scissors-type lifting table according to claim 1, **characterised in**
**that** the bearing receiving element (4) is housed in a close-fitting recess (5), more particularly bore, of the scissor blade (3).

3. Scissors-type lifting table according to claim 1 or 2, **characterised in**
**that** the bearing receiving element (4) has a connection area (6), more particularly a flange.

4. Scissors-type lifting table according to one of the preceding claims,
**characterised in**
**that** the bearing receiving element (4), preferably its connecting area (6) is connected, preferably screwed, to the scissor blade (3) by releasable fastening elements.

5. Scissors-type lifting table according to one of the preceding claims,
**characterised in**
**that** the bearing receiving element (4) has a bearing seat (7) for the bearing bushing (8) of a slide bearing, more particularly a DU bearing.

6. Scissors-type lifting table according to claim 5, **characterised in**
**that** both scissor blades (3) of a scissor blade pair have bearing receiving elements (4) wherein a bearing bushing (8) of a slide bearing, more particularly a DU bearing, is housed inside each of the bearing receiving elements (4) with a common shaft (9).

7. Scissors-type lifting table according to one of claims 1 to 4,
**characterised in**
**that** the bearing receiving element (4) has a bearing seat (10) for the outer ring of an articulated bearing.

8. Scissors-type lifting table according to claim 7, **characterised in**
**that** one scissor blade (3) of a scissors blade pair has a bearing receiving element (4) which is modified for the, preferably rotationally secured, receiving of a bolt (12).

9. Scissors-type lifting table according to one of the preceding claims,
**characterised in**
**that** the release device (13) has locators, more particularly bores, for a blocking element, more particularly a push-fit bolt.

10. Structural kit for the installation and/or replacement
of central bearings (2) in scissors-type lifting tables according to one of the preceding claims, **characterised in**
**that** scissor blades (3) have connecting means (5), more particularly recesses, in their areas which are to be connected to one another by central bearings (2), wherein a plurality of different types of bearing receiving elements (4) is available and can be connected selectively to the scissor blades (3) wherein the different types of bearing receiving elements (4) have different internal contours (7, 10) which each match the central bearing which is to be received in the respective bearing receiving element (4).

## Revendications

1. Table élévatrice à ciseaux, les ciseaux (1) présentant des bras (3) reliés par paires par un palier central (2), sachant qu'au moins un bras (3) d'une paire de bras de ciseaux présente un élément de réception (4) d'un palier, relié de manière amovible au bras (3), pour la réception du palier central (2),
**caractérisée en ce que**
ladite table élévatrice présente un dispositif de délestage (13) pour décharger le palier central (2).

2. Table élévatrice à ciseaux selon la revendication 1, **caractérisée en ce que**
l'élément de réception de palier (4) est logé dans un évidement (5) approprié, en particulier dans un alésage du bras de ciseaux (3).

3. Table élévatrice à ciseaux selon revendication 1 ou 2, **caractérisée en ce que**
l'élément de réception de palier (4) présente une zone de liaison (6), en particulier une bride.

4. Table élévatrice à ciseaux selon l'une des revendications précédentes,
**caractérisée en ce que**
l'élément de réception de palier (4), de préférence sa zone de liaison (6), est relié au bras de ciseaux (3) par des éléments de fixation amovibles, de préférence vissé.

5. Table élévatrice à ciseaux selon l'une des revendications précédentes,
**caractérisée en ce que**
l'élément de réception de palier (4) présente un siège de palier (7) pour la douille de support (8) d'un palier lisse, en particulier d'un palier DU.

6. Table élévatrice à ciseaux selon la revendication 5, **caractérisée en ce que**
les deux bras de ciseaux (3) d'une paire de bras de ciseaux (3) présentent des éléments de réception de palier (4), sachant qu'une douille de support (8) d'un palier lisse, en particulier d'un palier DU, peut être logée à l'intérieur de chacun des éléments de réception de palier (4), en particulier du palier DU, avec un arbre commun (9).

7. Table élévatrice à ciseaux selon l'une des revendications 1 à 4,
**caractérisée en ce que**
l'élément de réception de palier (4) présente un siège de palier (10) pour la bague extérieure d'un palier d'articulation.

8. Table élévatrice à ciseaux selon la revendication 7, **caractérisée en ce qu'**un
bras de ciseaux (3) d'une paire de bras de ciseaux présente un élément de réception de palier (4) modifié pour la réception, de préférence anti-rotative, d'un boulon (12).

9. Table élévatrice à ciseaux selon l'une des revendications précédentes,
**caractérisée en ce que**
le dispositif de délestage (13) présente des réceptacles, en particulier des alésages, pour un organe de blocage, en particulier pour un boulon enfichable.

10. Système modulaire pour le montage et/ou le remplacement de paliers centraux (2) dans des tables élévatrices à ciseaux selon l'une des revendications précédentes,
**caractérisé en ce que**
les bras de ciseaux (3) présentent, dans leur zones devant être reliées ensemble par des paliers centraux (2), des moyens de liaison (5), en particulier des évidements, sachant que plusieurs différents types d'éléments de réception de palier (4) sont disponibles et peuvent être reliés au choix aux bras de ciseaux (3), sachant que les différents types d'éléments de réception de palier (4) présentent des contours intérieurs (7, 10) différents, respectivement adapté au palier central qui doit être installé dans ledit l'élément de réception de palier (4).
